# EUROPÄISCHE PATENTSCHRIFT

(11) **EP 0 190 570 B1**
(45) Veröffentlichungstag und Bekanntmachung des Hinweises auf die Patenterteilung: **26.04.1989**
(21) Anmeldenummer: 86100395.2
(22) Anmeldetag: 14.01.1986
(51) Int. Cl.: B65H 45/16, B41F 13/64, B41F 13/62

(54) **Vorrichtung zur Herstellung von Falzprodukten**
Device for the manufacture of folding products
Dispositif pour la fabrication de produits pliés

(30) Priorität: 06.02.1985 DE 8503157 U
(43) Veröffentlichungstag der Anmeldung: 13.08.1986
(73) Patentinhaber: Albert-Frankenthal AG, D-67225 Frankenthal (DE)
(72) Erfinder: Reffert, Roland, D-6710 Frankenthal (DE); Fischer, Rudolf, D-6700 Ludwigshafen-Oggersheim (DE)
(74) Vertreter: Munk, Ludwig, Dipl.-Ing.

(56) Entgegenhaltungen:
- EP-A- 0 068 340
- EP-A- 0 114 601

## Beschreibung

Die Erfindung betrifft eine Vorrichtung zur Herstellung von aus Strangabschnitten bestehenden, einen Innenteil und einen hinsichtlich Material, Farbe etc. hiervon abweichenden Außenteil aufweisenden Falzprodukten mit einem Aufnahmezylinder, der mit die auf ihm abgelegten Strangabschnitte haltenden, gesteuerten Greifern und mit mit den Falzklappen eines Falzklappenzylinders zusammenwirkenden Falzmessern versehen ist und an dem eine ihm die den Außenteil bildenden Strangabschnitte zuführender, einen dem Falzklappenzylinder vorgeordneten, vorderen Umfangsabschnitt umschlingende Bandführung und eine ihm die den Innenteil bildenden Strangabschnitt zuführender, einen dem vorderen Umfangsabschnitt vorgeordneten, hinteren Umfangsabschnitt umschlingende Bandführung anliegt.

Eine Vorrichtung dieser Art ist aus der DE-OS 33 02 036 bekannt. Diese bekannte Anordnung dient ausschließlich zur Komplettierung eines mehrlagigen Innenteils mit einem einlagigen Umschlag. Die vordere Bandführung wird hierbei demnach mit den Umschlag bildenden Bogen beschickt, die ungesammelt dem bereits die Innenteile enthaltenden Aufnahmezylinder zugeführt und auf dem den Innenteil bildenden Paket abgelegt werden. Es kommt jedoch in der Praxis vor, daß Produkte mit einem mehrlagigen Außenteil gewünscht werden. Hierbei kann es sich z. B. um Zeitschriften handeln, deren innerer Bogen als einfarbiger Innenteil beispielsweise in Form einer herausnehmbaren Beilage, wie eines Rundfunkprogramms etc., ausgebildet ist und deren sämtliche weiteren, den Außenteil bildenden Bestandteile mehrfarbig ausgeführt sind. Produkte dieser Art, deren Außenteil mehrlagig ist, d. h. ein Sammelprodukt darstellt, können auf der bekannten Vorrichtung nicht hergestellt werden. Diese erweist sich demnach als nicht universell genug. Bei der Herstellung von Produkten mit mehrlagigem Außenteil ist man daher nach wie vor darauf angewiesen, den Innenteil und den Außenteil in einer Buchbinderei zusammenzutragen, was hohe Personal-, Transport- und Lagerplatzkosten verursachen kann.

Es wäre zwar auch denkbar, zur Herstellung eines mehrlagigen Außenteils einfach eine der gewünschten Lagenzahl entsprechende Anzahl von Materialsträngen zu verwenden. Dies ist jedoch insbesondere bei Produkten mit größeren Seitenzahlen nicht möglich, da die in dem zur Herstellung von Strangabschnitten vorgesehenen Querschneidern maximal verarbeitbare Gesamtmaterialstärke begrenzt ist.

Hiervon ausgehend ist es daher die Aufgabe der vorliegenden Erfindung, eine Vorrichtung eingangs erwähnter Art mit einfachen und kostengünstigen Mitteln so zu verbessern, daß eine universelle Verwendbarkeit erreicht wird.

Diese Aufgabe wird erfindungsgemäß dadurch gelöst, daß im Bereich der vorderen, die den Außenteil bildenden Strangabschnitte führenden Bandführung ein synchron mit dem Aufnahmezylinder laufender Sammelzylinder angeordnet ist, der von einer Bänderstrecke der zugeordneten Bandführung teilweise umschlungen ist und an dessen Stelle die andere Bänderstrecke der zugeordneten Bandführung unterbrochen ist und der mit die ihm zugeführten Strangabschnitte haltenden, gesteuerten Greifern und mit diesen zugeordneten, gesteuerten Aushebezungen versehen ist, die bei jeder der Anzahl der auf dem Sammelzylinder aufeinander abgelegten Strangabschnitte entsprechenden Anzahl von Umdrehungen des Sammelzylinders im Bereich der diesen teilweise umschlingenden Bänderstrecke aktivierbar sind.

Diese Maßnahmen ermöglichen bei Bedarf ein Sammeln der den Außenteil bildenden und/oder der den Innenteil bildenden Strangabschnitte. Es können daher verschiedenartige Produkte hergestellt werden, ohne daß die Anzahl der Materialstränge verändert wird. Es sind lediglich die Greifer- bzw. Aushebezungen- bzw. Falzmessersteuerung und die Geschwindigkeit der Querschnieder und der diesen zugeordneten Zugwalzen von Sammelbetrieb auf Nichtsammelbetrieb umzustellen. Der Aufnahmezylinder und der Sammelzylinder sowie die beiden Bandführungen laufen in jedem Falle mit gleicher Geschwindigkeit, was einen einfachen baulichen Aufwand ergibt. Da sowohl der Aufnahmezylinder als auch der Sammelzylinder mit einer Bandführung zusammenarbeiten, ergibt sich hierbei demnach in vorteilhafter Weise ein formatvariabler Falzapparat, so daß auch jedes gewünschte Format herstellbar ist. Gleichzeitig ergibt sich infolge des Abstands des Aufnahmezylinders von dem hier gegenüber versetzten Sammelzylinder auch eine gute Zugänglichkeit sowohl des Aufnahmezylinders als auch des Sammelzylinders. Da diese beiden Zylinder nicht direkt miteinander zusammenwirken, sondern über eine Bandführung miteinander verbunden sind, werden in vorteilhafter Weise auch im Falle von Stoppen kritische Knautschzonen vermieden. Der im Bereich der vorderen Bandführung angeordnete, von dieser teilweise umschlungene Sammelzylinder bewirkt eine Umlenkung der zugeordneten Bandführung um etwa 90°. Die jeweils zugeordneten Materialstränge können daher parallel zugeführt und die jeweils zugeordneten Schneidwerke auf etwa gleicher Höhe seitlich gegeneinander versetzt angeordnet sein, was sich ebenfalls vorteilhaft auf den erforderlichen baulichen Aufwand auswirkt. Ein weiterer Vorteil der erfindungsgemäßen Maßnahmen ist darin zu sehen, daß die auf dem Sammelzylinder angeordneten und mit diesem rotierenden Aushebezungen keine Eintauchlücken zwischen den aufeinanderfolgenden Strangabschnitten benötigen. Der Umfang des Sammelzylinders, dem die betreffenden Strangabschnitte in ungefalztem Zustand zugeführt werden, und der diese auch in ungefalztem Zustand an die zum Aufnahmezylinder führende Bandführung wieder abgibt, kann daher voll ausgenutzt werden, ohne daß Funktionsstörungen zu befürchten wären. Die mit der Erfindung erzielbaren Vorteile sind demnach insbesondere in einer ausgezeichneten Wirtschaftlichkeit zu sehen.

In vorteilhafter Weiterbildung der übergeordneten Maßnahmen können der Aufnahmezylinder und der Sammelzylinder mittels einer Längswelle antriebsmäßig miteinander verbunden sein, was einen besonders einfachen und zuverlässigen Antriebsmechanismus ergibt.

Eine weitere vorteilhafte Ausgestaltung der übergeordneten Maßnahmen kann sich dadurch kennzeichnen, daß im Bereich des dem Sammelzylinder zugewandten Endes der unterbrochenen Bänderstrecke der dem Sammelzylinder zugeordneten Bandführung ein stationärer, eine etwa tangential zum Umfang des Sammelzylinders ausgerichtete Auflagefläche aufweisender Leitkeil angeordnet ist und daß die auf dem Sammelzylinder aufgenommenen Aushebezungen beim Vorbeilauf am Leitkeil aktivierbar sind. Infolge der stationären Anordnung des Leitkeils ergibt sich in vorteilhafter Weise ein gleichbleibender Abstand zwischen der Auflagefläche des Leitkeils und den darüber hinweggehenden Bändern. Andererseits können hierbei die über den Leitkeil hinweggehenden Bänder satt auf dem Sammelzylinder aufliegen, was einen sicheren Einzug der Strangabschnitte in die Bandführung gewährleistet. Infolge der tangentialen Ausrichtung des Leitkeils ergibt sich dabei in vorteilhafter Weise ein umlenkungsfreier Einzug in die Bandführung. Infolge der keilartigen Verjüngung des Leitkeils ist sichergestellt, daß die Auflagefläche des Leitkeils bis in den Bereich der Zylinderoberfläche heranreichen kann und dennoch eine ausreichende Stabilität gewährleistet ist.

Aus der DE-PS 31 24 639 sind zwar mit einem stationären Leitkeil zusammenwirkende, rotierende Aushebezungen bekannt. Hierbei sind die Aushebezungen jedoch auf einem Falzklappenzylinder aufgenommen, der gefalzte und dementsprechend einen größeren Abstand aufweisende Produkte aufnimmt. Die weiter oben geschilderten Vorteile der auf dem Sammelzylinder aufgenommenen Aushebezungen im Zusammenhang mit ungefalzten, praktisch keinen nennenswerten gegenseitigen Abstand aufweisenden Strangabschnitten kommen daher bei der bekannten Anordnung nicht zum tragen. Vielmehr dienen die Aushebezungen hierbei lediglich dazu, die Vorderkanten der gefalzten Produkte und das Druckbild zu schonen.

Gemäß einer weiteren zweckmäßigen Ausgestaltung der übergeordneten Maßnahmen kann die dem Sammelzylinder zugeordnete Bandführung zwei aufeinanderfolgende Abschnitte aufweisen, wobei der Sammelzylinder im Bereich des stromaufwärts gelegenen Abschnitts angeordnet ist. Diese Maßnahmen ermöglichen eine kasettenförmige Anordnung des Sammelzylinders samt zugeordnetem Bändersystem.

In weiterer Fortbildung der übergeordneten Maßnahmen kann dem Sammelzylinder ein außerhalb seiner von der zugeordneten Bandführung umschlungenen Bereichs angeordnetes, vorzugsweise als Andrückband ausgebildetes Andrückorgan zugeordnet sein. Hierdurch ist sichergestellt, daß die auf dem Sammelzylinder aufgenommenen Strangabschnitte bei Sammelbetrieb zuverlässig an den Sammelzylinder angedrückt werden.

Weitere zweckmäßige Ausgestaltungen und vorteilhafte Fortbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen :
Figur 1 eine schematische Stirnansicht eines Falzprodukts mit mehrlagigem Innenteil und mehrlagigem Außenteil,
Figur 2 eine schematische Seitenansicht eines variabelen Falzapparats zur Herstellung von Falzprodukten gemäß Figur 1 und
Figur 3 eine schematische Stirnansicht eines Falzprodukts mit mehrlagigem Innenteil und einlagigem Umschlag.

Das in Figur 1 dargestellte Heft besteht aus einem Innenteil 1 aus dünnem Material und einem Außenteil 2 aus vergleichsweise dickem Material. Der Innenteil 1 und der Aussenteil 2 bestehen hier jeweils aus zwei übereinander gelegten, bogenförmigen Strangabschnitten, die ihrerseits einschichtig oder mehrschichtig sein können. Die die einzelnen Lagen des Innenteils bildenden, bogenförmigen Strangabschnite werden nacheinander von ein und demselben Materialstrang heruntergeschnitten. Dasselbe gilt für die den Außenteil 2 bildenden Strangabschnitte, wie in Figur 1 bei 1a, 1b bzw. 2a, 2b angedeutet ist. Dementsprechend müssen zur Erzielung der hier vorliegenden Mehrlagigkeit des Innenteils 1 und des Außenteils 2 jeweils zwei aufeinanderfolgende Strangabschnitte aufeinandergesammelt werden. Zur Verhinderung eines Mischens der dem Außenteil 2 zugeordneten Strangabschnitte mit den dem Innenteil 1 zugeordneten Strangabschnitten werden die einzelnen Bogenpakete des Innenteils 1 und die einzelnen Bogenpakete des Außenteils 2 getrennt voneinander gesammelt, anschließend aufeinandergelegt und dann gemeinsam gefalzt.

Hierzu ist der zur Herstellung eines derartigen Hefts geeignete Falzapparat gemäß Figur 2 mit zwei gegeneinander versetzten Bandführungen 3 bzw. 4 versehen, deren stromabwärtsseitige Enden zwei hintereinander angeordnete Umfangsabschnitte 5 bzw. 6 eines Aufnahmezylinders 7 umschlingen. Mit Hilfe der den in Drehrichtung des Aufnahmezylinders 7 hinteren Umfangsabschnitt 6 des Aufnahmezylinders 7 umschlingenden Bandführung 4 werden dem Aufnahmezylinder 7 die den Innenteil 1 bildenden Strangabschnitte 1a, 1b zugefuhrt. Mit Hilfe der den in Drehrichtung vorderen Umfangsabschnitt 5 umschlingenden Bandführung 3 wird dem Aufnahmezylinder 7 pro komplettem Innenteil 1 jeweils ein kompletter Außenteil 2 zugeführt. Die Bandführungen 3 bzw. 4 werden durch einen jeweils zugeordneten Querschneider 8 mit jeweils vorgeordneten Zugwalzen 9 mit den zur Bildung von Innenteilen 1 bzw. Außenteilen 2 benötigten Strangabschnitten 1a, 1b bzw. 2a, 2b beaufschlagt. Zur Bildung der innenteilseitigen Strangabschnitte 1a, 1b wird ein diese in aufeinanderfolgender Reihenfolge enthaltender Materialstrang 10 mittels des zugeordneten Querschneiders 8 entsprechend unterteilt. Die außenteilseitigen Strangabschnitte 2a, 2b werden mittels des zugeordneten Querschneiders 8 von einem Materialstrang 11 heruntergeschnitten.

Der Aufnahmezylinder 7 ist mit gesteuerten Greifern 12 zum Halten der auf ihm abgelegten Strangabschnitte und mit zwischen den Greifern angeordneten, gesteuerten Falzmessern 13 zur Bildung eines Querfalzes versehen. Die Falzmesser 13 wirken hierzu mit den Falzklappen 14 eines in Drehrichtung strom-abwärts von dem von der Bandführung 3 umschlungenen vorderen Umfangsabschnitt 5 des Aufnahmezylinders 7 an diesen angestellten Falzklappenzylinders 15 zusammen, der die fertiggestellten Falzprodukte an eine Auslegeeinrichtung 16 abgibt. Im dargestellten Ausführungsbeispiel ist der Falzklappenzylinder 15 von einem Aushebeband umfaßt, das die gefalzten Produkte aus den Falzklappen 14 ausheben kann.

Die Bandführungen 3 bzw. 4 bestehen jeweils aus zwei aufeinanderlaufenden Sätzen von nebeneinander angeordneten Bändern. Die Bänder des bezüglich der Drehrichtung des Aufnahmezylinders 7 jeweils hinteren Bändersatzes 3a bzw. 4a enden im Bereich des Umfangs des Aufnahmezylinders 7. Die Bänder des in Drehrichtung jeweils vorderen Bändersatzes 3b bzw. 4b umschlingen den jeweils zugeordneten Umfangsabschnitt 5 bzw. 6 des Aufnahmezylinders 7, so daß die dem Aufnahmezylinder 7 zugeführten Strangabschnitte an diesem angedrückt werden. Die Bänder der Bandführungen 3 bzw. 4 sind um etwa die Bandbreite seitlich gegeneinander versetzt, so daß im Grenzbereich zwischen dem von der Bandführung 3 umschlungenen vorderen Umfangsabschnitt 5 und dem von der Bandführung 4 umschlungenen hinteren Umfangsabschnitt 6 des Aufnahmezylinders 7 ein gegenseitiger Eingriff der Bandführungen 3 bzw. 4 möglich ist. Im dargestellten Ausführungsbeispiel sind hierzu auf einer über die ganze Maschinenbreite sich erstreckenden Achse nebeneinander angeordnete Umlenkrollen 17 vorgesehen, über die die Bänder des den hinteren Umfangsabschnitt 6 des Aufnahmezylinders 7 umschlingenden Bändersatzes 4b der Bandführung 4 und die Bänder des im Bereich des Umfangs des Aufnahmezylinders 7 endenden Bändersatzes 3a der dem vorderen Umfangsabschnitt 5 des Aufnahmezylinders 7 zugeordnete Bandführung 3 laufen. Der Durchmesser der den Bändern des aufnahmezylinderseitig endenden Bändersatzes 3a der Bandführung 3 zugeordneten Rollen 17 ist dabei etwas kleiner als der Durchmesser der den Bändern des den hinteren Umfangsabschnitt 6 umschlingenden Bändersatzes 4b der Bandführung 4 zugeordneten Rollen 17, wodurch Kollisionen des Bändersatzes 3a mit dem hierauf sich nicht abwickelnden Aufnahmezylinder 7 zuverlässig ausgeschaltet sind. Im Zwickel zwischen den Umlenkrollen 17 und dem Auflauf des den hinteren Umfangsabschnitt 5 umschlingenden Bändersatzes 3b der Bandführung 3 auf den Aufnahmezylinder 7 sind hier durch stationäre Leitzungen gebildete Bogenführungen vorgesehen. Es wäre auch denkbar, die Bogenpakete im Zwickelbereich mittels eines Luftstroms oder dergleichen an den Aufnahmezylinder 7 anzudrücken.

Der Aufnahmezylinder 7 ist als Sammelzylinder ausgebildet, d. h. die Falzmesser 13 können so gesteuert werden, daß sie nur bei jedem zweiten Vorbeigang am Falzklappenzylinder 15 aktiviert werden. Hierdurch ist sichergestellt, daß zur Bildung mehrlagiger Innenteile 1 mehrere Strangabschnitte 1a, 1 b des Strangs 10 aufeinandergesammelt werden können. Die Greifer 12 sind als flache Einfachgreifer ausgebildet, die zum Sammeln der innenteilseitigen Strangabschnitte 1a, 1 b so gesteuert werden können, daß sie bei einer ersten Umdrehung des Aufnahmezylinders 7 einen ersten Strangabschnitt 1a erfassen und bei der nachfolgenden Umdrehung zur Fixierung des hierauf abgelegten weiteren Strangabschnitts 1 b nachgreifen. Das Nachgreifen der Greifer 12 erfolgt im Bereich des vorderen, von der Bandführung 3 umschlungenen Umfangsabschnitts 5, wo bereits sämtliche Lagen des Innenteils und des Außenteils aufeinanderliegen und damit mittels eines einzigen Nachgreifvorgangs fixiert werden können. Die Öffnung der Greifer 12 bei der Übergabe des hiervon gehaltenen Bogenpakets an den Falzklappenzylinder 15 erfolgt gleichzeitig mit der Aktivierung der Falzmesser 13. Vor der Übergabe der Bogenpakete an den Falzklappenzylinder 15 können die in der gewünschten Reihenfolge aufeinanderliegenden Strangabschnitte zusammengeheftet werden. Hierzu ist dem Aufnahmezylinder 7 ein Heftapparat 18 zugeordnet, dessen Heftorgane im Bereich des vorderen, von der Bandführung 3 umschlungenen Umfangsabschnitts 5 des Aufnahmezylinders 7 mit diesem zusammenwirken.

Zum Sammeln der das mehrlagige Außenteil 2 bildenden Strangabschnitte 2a, 2b des Strangs 11 ist im Bereich der den vorderen Umfangsabschnitt 5 des Aufnahmezylinders 7 umschlingenden Bandführung 3 ein etwa auf gleicher Höhe mit dem Aufnahmezylinder 7 angeordneter, hiergegen achsparallel versetzter Sammelzylinder 19 angeordnet, der vom in Drehrichtung des Aufnahmezylinders 7 vorderen Bändersatz 3b der Bandführung 3 teilweise umschlungen ist und im Bereich dessen der andere Bändersatz 3a der Bandführung 3 unterbrochen ist. Der Sammelzylinder 19 ist mit gesteuerten Greifern 20 zum Halten der ihm zugeführten Strangabschnitte versehen. Die Greifer 20 sind ebenfalls als flache Einfachgreifer ausgebildet, die zum Sammeln der außenteilseitigen Strangabschnitte 2a, 2b so gesteuert werden, daß sie bei einer ersten Umdrehung des Sammelzylinders 19 den ersten Strangabschnitt 2a erfassen und bei der darauffolgenden Umdrehung des Sammelzylinders 19 in dem vom Bändersatz 3b der Bandführung 3 umschlungenen Bereich, in welchem die aufeinanderliegenden Strangabschnitte 2a, 2b an den Sammeizylinder 19 angedrückt werden, nachgreifen. Zur Übergabe der Bogenpakete vom Sammelzylinder 19 an den zum Aufnahmezylinder 7 führenden Abschnitt der Bandführung 3 werden die Greifer 20 geöffnet. Bei Sammelbetrieb erfolgt dies bei jedem zweiten Vorbeigang der Greifer 20 an dem stromabwärts gelegenen Abschnitt des unterbrochenen Bändersatzes 3a der Bandführung 3.

Den Greifern 20 des Sammelzylinders 19 sind ebenfalls auf dem Sammelzylinder 19 angeordnete und mit diesem rotierende, gesteuerte Aushebezungen 21 zugeordnet, welche die vorderen Kanten der durch die Greifer 20 gehaltenen Bogenpakete untergreifen und beim Öffnen der Greifer 20 vom Umfang des Sammelzylinders 19 abheben, so daß eine zuverlässige Einleitung zwischen die Bändersätze 3a, 3b des aufnahmezylinderseitigen Bereichs der Bandführung 3 erfolgt. Die auf dem Sammelzylinder 19 angeordneten Aushebezungen 21 machen ausserhalb des Sammelzylinders 19 angeordnete Aushebezungen entbehrlich, so daß es auf Lücken zwischen den aufeinanderfolgenden Bogenpaketen nicht ankommt und dennoch ein zuverlässiges Ausheben und eine schonende Handhabung der an die Bandführung 3 zu übergebenden Bogenpakete gewährleistet sind. Die Aushebezungen 21 werden beim Öffnen der Greifer 20 aktiviert. Bei Sammelbetrieb ist dies dementsprechend bei jedem zweiten Vorbeigang am aufnahmezylinderseitigen Abschnitt des unterbrochenen Bändersatzes 3a der Bandführung 3 der Fall.

Zur Gewährleistung einer zuverlässigen Einführung der von den Aushebezungen 21 vom Umfang des Sammelzylinders 19 abgehobenen Bogenpakete in den zum Aufnahmezylinder 7 führenden Abschnitt der Bandführung 3 ist im Bereich des dem Sammelzylinder 19 zugewandten Endes des unterbrochenen Bändersatzes 3a ein stationärer, eine etwa tangential zum Umfang des Sammelzylinders 19 angeordnete Auflagefläche aufweisender Leitkeil 22 vorgesehen. Die Aktivierung der Aushebezungen 21 und Öffnung der Greifer 20 erfolgt dementsprechend jeweils beim Vorbeigang am Leitkeil 22.

Um sicherzustellen, daß bei Sammelbetrieb die während einer ersten vollen Umdrehung des Sammelzylinders 19 von den Greifern 20 gehaltenen Strangabschnitte 2a auch mit ihrem hinteren Bereich zuverlässig an den Umfang des Sammelzylinders 19 angedrückt werden, ist außerhalb des vom Bändersatz 3b der Bandführung 3 umschlungenen Bereichs des Sammelzylinders 19 ein diesem zugeordnetes, hier als Andrückband . ausgebildetes Andrückorgan 23 vorgesehen. Anstelle eines Andrückbands könnte auch eine Andrückbürste oder ein Andrückluftstrahl vorgesehen sein. Im dargestellten Ausführungsbeispiel ist dem Sammelzylinder 19 ebenfalls ein Heftapparat 18 zugeordnet. Die Heftorgane dieses Heftapparats 18 wirken in dem von der Bandführung 3 umschlungenen Bereich des Sammelzylinders 19 mit diesem zusammen. Mittels des dem Sammelzylinder 19 zugeordneten Heftapparats 18 können die Außenteile 2 separat von den Innenteilen 1 geheftet werden. Dies kann sich beispielsweise dann als erforderlich erweisen, wenn der Innenteil 1 lediglich eine lose eingelegte, herausnehmbare Beilage ist.

Die den Sammelzylinder 19 umschlingende und zum Aufnahmezylinder 7 führende Bandführung 3 besteht im dargestellten Ausführungsbeispiel aus zwei in Flußrichtung hintereinander angeordneten Abschnitten, wobei der Sammelzylinder 19 im stromaufwärts gelegenen Abschnitt 3A angeordnet ist und der stromabwärts gelegene Abschnitt 3B den Abstand zwischen Sammelzylinder 19 und Aufnahmezylinder 7 überbrückt. Der Sammelzylinder 19 und das zugeordnete Bändersystem hier in Form des hinteren Bandführungsabschnitts 3A sowie der zugeordnete Querschneider 8 samt vorgeordneten Zugwalzen 9 und der dem Sammelzylinder 19 eventuell zugeordnete Heftapparat 18 können dabei zu einer auf einem gemeinsamen Gestell 24 aufgenommenen Baugruppe zusammengefaßt werden, was eine rationelle Herstellung ermöglicht.

Der Antrieb der sammelzylinderseitigen Baugruppe kann einfach vom Antrieb der aufnahmezylinderseitigen Baugruppe abgeleitet werden. Im dargestellten Ausführungsbeispiel ist hierzu eine Längswelle 25 vorgesehen, durch welche der Aufnahmezylinder 7 und der Sammelzylinder 19 antriebsmäßig miteinander verbunden sind. Der Antrieb des Sammelzylinders 19 erfolgt synchron, d. h. mit gleicher Umfangsgeschwindigkeit, zum Aufnahmezylinder 7. Dasselbe gilt für die Bandführungen 3 bzw. 4. Hierdurch ist sichergestellt, daß die außenteilseitigen Bogenpakete schlupffrei und deckungsgleich auf den innenteilseitigen Bogenpaketen abgelegt werden. Im dargestellten Ausführungsbeispiel werden der Aufnahmezylinder 7 und der Sammelzylinder 19 auch mit gleichem Drehsinn angetrieben. Die Bandfuhrung 3 kann dementsprechend in Form einer einfachen 90°-Umlenkung um den Sammelzylinder 19 herum zum oberhalb hiervon angeordneten Querschneider 8 geführt werden.

Der Aufnahmezylinder 7 und der Sammelzylinder 19 sind alternativ und/oder gemeinsam von Sammelbetrieb auf Nichtsammelbetrieb umschaltbar und umgekehrt. Hierzu ist die Steuerung der Greifer 12 bzw. 20 sowie der Falzmesser 13 und der Aushebezungen 21 entsprechend umschaltbar. Grundsätzlich erfolgt eine Aktivierung der Aushebezungen 21 bzw. der Falzmesser 13 und dementsprechend auch das Aufmachen der Greifer 12 bzw. 20 bei jeder der Anzahl der wunschgemäß aufeinander abgelegten Strangabschnitte entsprechenden Anzahl von Umdrehungen des Aufnahmezylinders 7 bzw. des Sammelzylinders 19. Bei der Herstellung eines Hefts der der Figur 1 zugrundeliegenden Art mit gesammeltem Innenteil 1 und gesammeltem Außenteil 2 ist dies dementsprechend bei jeder zweiten Umdrehung des Aufnahmezylinders 7 und des Sammelzylinders 19 der Fall. Sofern Produkte der in Figur 3 dargestellten Art mit einem mehrlagigen Innenteil

1 und einem einlagigen Außenteil 2 hergestellt werden sollen, wird der Sammelzylinder 19 von Sammelbetrieb auf Nichtsammelbetrieb umgeschaltet, so daß die auf ihn abgelegten Strangabschnitte sofort wieder abgegeben werden. Hierzu werden die Greifer 20 und die Aushebezungen 21 so gesteuert, daß bei jedem Vorbeigang am Leitkeil 22 eine Greiferöffnung und Aktivierung der Aushebezüngen 21 erfolgt. Die Geschwindigkeit der den Außenteilen zugeordneten Materialstrang 11 einziehenden Zugwalzen 9 und des nachgeordneten Querschneiders 8 ist hierbei gegenüber der Geschwindigkeit der den dem Innenteil 1 zugeordneten Strang 10 einziehenden Zugwalzen und dem diesen nachgeordneten Querschneider 8 im Verhältnis 1 :2, d. h. im Verhältnis der jeweils aufeinanderzulegenden Lagen reduziert. Mit Hilfe der Bandführung 3 erfolgt eine Beschleunigung der vom Materialstrang 11 heruntergeschnittenen Strangabschnitte auf die Umfangsgeschwindigkeit des Sammelzylinders 19 und damit die Umfangsgeschwindigkeit des Aufnahmezylinders 7. Hierdurch ergeben sich somit auch bei Nichtsammelbetrieb im Bereich des Sammelzylinders 19 zwischen den vom Sammelzylinder 19 an den zum Aufnahmezylinder 7 führenden Abschnitt der Bandführung 3 abgegebenen Strangabschnitten dieselben Lücken, die sich bei Sammelbetrieb automatisch ergeben, so daß im vorliegenden Fall mit gesammelten Innenteilen lediglich auf die kompletten Innenteile jeweils ein Außenteil aufgelegt wird. Dasselbe gilt entsprechend auch für den Fall, daß Hefte mit einlagigem Innenteil und mehrlagigem Außenteil hergestellt werden sollen. In diesem Falle wird die Geschwindigkeit der aufnahmezylinderseitigen Zugwalzen 9 und des diesen nachgeordneten Querschneiders 8 gegenüber der vollen Geschwindigkeit der sammetzylinderseitigen Zugwalze 9 und des diesen nachgeordneten Querschneiders 8 in einem zur Anzahl der Sammelvorgänge proportionalen Verhältnis reduziert. Sofern, wie bei der Herstellung von Produkten gemäß Figur 1 sowohl auf dem Aufnahmezylinder 7 als auch auf dem Sammelzylinder 19 gesamelt wird, ergeben sich automatisch die benötigten Lücken zwischen den aufeinanderfolgenden fertigen Außenteilen, so daß hier ohne weitere Maßnahmen nur die jeweils fertigen Innenteile mit einem fertigen Außenteil belegt werden.

Im dargestellten Ausführungsbeispiel werden bei Sammelbetrieb jeweils zwei Strangabschnitte aufeinandergesammelt. Der Aufnahmezylinder 7 und der Sammelzylinder 19 besitzen dementsprechend eine Fünfer-Teilung. Die Reduzierung der Einzugsgeschwindigkeit bei Umstellen auf_{'}Nichtsammeln beträgt hierbei 50 % der vollen Geschwindigkeit. Sofern weder auf dem Aufnahmezylinder 7 noch auf dem Sammelzylinder 19 gesammelt werden soll, kann selbstverständlich mit voller Einzugsgeschwindigkeit gearbeitet werden. Die Steuerung der Greifer 12 bzw. 20 sowie der Falzmesser 13 und Aushebezungen 21 kann einfach durch im Bereich einer Stirnseite des Aufnahmezylinders 7 bzw. Sammelzylinders 19 angeordnete Kulissen erfolgen, deren die Abgabe der Bogenpakete bewirkende Abschnitte zwecks Umstellung von Sammeln auf Nichtsammeln so antreibbar sein können, daß der jeweils zugeordnete Zylinder die erforderliche Relativgeschwindigkeit aufweist.

## Patentansprüche

1. Vorrichtung zur Herstellung von aus Strangabschnitten (1a, 1b bzw. 2a, 2b) bestehenden, einen Innenteil (1) und einen hinsichtlich Material, Farbe etc. hiervon abweichenden Außenteil (2) aufweisenden Falzprodukten mit einem Aufnahmezylinder (7), der mit die auf ihm abgelegten Strangabschnitte haltenden, gesteuerten Greifern (12) und mit mit den Falzklappen (14) eines Falzklappenzylinders (15) zusammenwirkenden Falzmessern (13) versehen ist und an dem eine ihm die den Außenteil (2) bildenden Strangabschnitte (2a, 2b) zuführende, einen dem Falzklappenzylinder (15) vorgeordneten, vorderen Umfangsabschnitt (5) umschlingende Bandführung (3) und eine ihm die den Innenteil (1) bildenden Strangabschnitte (1a, 1b) zuführende, einen dem vorderen Umfangsabschnitt (5) vorgeordneten, hinteren Umfangsabschnitt (6) umschlingende Bandführung (4) anliegt, dadurch gekennzeichnet, daß im Bereich der vorderen, die den Außenteil (2) bildenden Strangabschnitte (2a, 2b) führenden Bandführung (3) ein synchron mit dem Aufnahmezylinder (7) laufender Sammelzylinder (19) angeordnet ist, der von einer Bänderstrecke (3b) der zugeordneten Bandführung (3) teilweise umschlungen ist und an dessen Stelle die andere Bänderstrecke (3a) der zugeordneten Bandführung (3) unterbrochen ist und der mit die ihm zugeführten Strangabschnitte (2a, 2b) haltenden, gesteuerten Greifern (20) und mit diesen zugeordneten, gesteuerten Aushebezungen (21) versehen ist, und daß eine die Aushebezungen (21) bei jeder der Anzahl der auf dem Sammelzylinder (19) aufeinander abgelegten Strangabschnitte entsprechenden Anzahl von Umdrehungen des Sammelzylinders (19) im Bereich der diesen teilweise umschlingenden Bänderstrecke (3a) aktivierende Einrichtung vorgesehen ist.

2. Vorrichtung nach Anspruch 1, dadurch gekennzeichnet, daß der Aufnahmezylinder (7) und der Sammelzylinder (19) mittels einer Längswelle (25) antriebsmäßig miteinander verbunden sind.

3. Vorrichtung nach einem der vorhergehenden Ansprüche, dadurch gekennzeichnet, daß im Bereich des dem Sammelzylinder (19) zugewandten Endes der unterbrochenen Bänderstrecke (3a) der dem Sammelzylinder (19) zugeordneten Bandführung (3) ein stationärer, eine etwa tangential zum Umfang des Sammelzylinders (19) ausgerichtete Auflagefläche aufweisender Leitkeil (22) angeordnet ist.

4. Vorrichtung nach Anspruch 3, dadurch gekennzeichnet, daß der Leitkeil (22) im Aktivierungsbereich der auf dem Sammelzylinder (19) aufgenommenen Aushebezungen (21) angeordnet ist.

5. Vorrichtung nach einem der vorhergehenden Ansprüche, dadurch gekennzeichnet, daß die dem Sammelzylinder (19) zugeordnete Bandführung (3) zwei aufeinanderfolgende Abschnitte (3A, 3B) aufweist, und daß der Sammelzylinder (19) im Bereich des stromaufwärts gelegenen Abschnitts (3A) angeordnet ist.

6. Vorrichtung nach einem der vorhergehenden Ansprüche, dadurch gekennzeichnet, daß dem Sammelzylinder (19) ein außerhalb seines von der Bänderstrecke (3b) der Bandführung (3) umschlungenen Bereichs angeordnetes Andrückorgan (23) zugeordnet ist.

7. Vorrichtung nach Anspruch 6, dadurch gekennzeichnet, daß das Andrückorgan (23) als Andrückband ausgebildet ist.

8. Vorrichtung nach einem der vorhergehenden Ansprüche, dadurch gekennzeichnet, daß der Aufnahmezylinder (7) als Sammelzylinder ausgebildet ist, und daß eine seine Falzmesser (13) bei jeder Anzahl der auf ihm aufeinander abgelegten, den Innenteil (1) bildenden Strangabschnitte entsprechenden Anzahl von Umdrehungen aktivierende Einrichtung vorgesehen ist.

9. Vorrichtung nach einem der vorhergehenden Ansprüche, dadurch gekennzeichnet, daß der Sammelzylinder (19) und/oder der als Sammelzylinder ausgebildete Aufnahmezylinder (7) als vom Sammelbetrieb auf Nichtsammelbetrieb um- schaltbarer.Umschaltzylinder ausgebildet ist bzw. sind.

10. Vorrichtung nach Anspruch 9, dadurch gekennzeichnet, daß die Antriebsgeschwindigkeit des die nicht zu sammelnden Strangabschnitte herstellenden Querschneiders (8) und der diesem zugeordneten Zugwalzen (9) gegenüber der Antriebsgeschwindigkeit des die zu sammelnden Strangabschnitte herstellenden Querschneiders (8) und der diesem vorgeordneten Zugwalzen (9) im Verhältnis der Sammellagen, bei zwei Sammellagen um 50 %, reduziert ist, und daß bei Nichtsammelbetrieb des Aufnahmezylinders (7) bzw. des Sammelzylinders (19) der Abstand zwischen zwei aufeinanderfolgenden Aktivierungen der Falzmesser (13) bzw. Aushebezungen (21) gegenüber dem Aktivierungsabstand bei Sammelbetrieb im selben Verhältnis reduziert ist.

1. A device for producing folded products having a inner part (1) consisting of strand sections (1a, 1 and. respectively, 2a and 2b) and an outer part (2) differing therefrom in color etc., comprising a receiving cylinder (7), which is provided with folding blades (13) cooperating the folding jaws (14) of a folding jaw cylinder (15) and with power operated grippers (12) holding the sections deposited thereon, and which is engaged by a belt guide (3) supplying the strand sections (2a and 2b) forming the outer part (2), placed upstream

## Claims

from the folding jaw cylinder (15) and trained around the front peripheral section (5) and is furthermore engaged by a belt guide which supplies the strand sections (1a and 1b) forming the inner part (1), is arranged upstream form the upstream peripheral section (5) and is trained around the downstream peripheral section (6), characterized in that in the vicinity of the up-. stream belt guide (3) guiding the strand sections (2a and 2b) forming the outer part (2) there is a collect cylinder (19) running synchronously with the receiving cylinder (7), such collect cylinder (19) having a belt length (3b) of the associated belt guide (3) partly trained around it and at its position the other belt length (3a) of the associated belt guide (3) is interrupted and which is provided with power operated grippers (20) holding the strand sections (2a and 2b) supplied to it, and with power operated lifting lugs (21) associated therewith, and in that there is a device putting into operation the lifting lugs (21) on each number, corresponding to the number of the strand sections deposited on the collected cylinder (19) one after the other, of revolutions of the collect cylinder (19) in the vicinity of the belt length (31) partly trained around the latter.

2. The device as claimed in claim 1 characterized in that the receiving cylinder (7) and the collect cylinder (19) are connected with each other by means of a longitudinal shaft (25) drivingly.

3. The device as claimed in any one preceding claim characterized in that in the vicinity of the end, adjacent to the collect cylinder (19) of the interrupted belt length (3a) of the belt guide (3) associated with the collect cylinder (19) there is a stationary guide wedge (22) having a guide face placed generally tangentially to the periphery of the collect cylinder (19).

4. The device as claimed in claim 3, characterized in that the guide wedge (22) is arranged in the operating part of the lifting lugs (21) arranged on the collect cylinder (19).

5. The device as claimed in any one of the preceding claims, characterized in that the beld guide (3) associated with the collect cylinder (19) has two sequentially placed sections (3A and 3B), and in that the collect cylinder (13) is arranged in the vicinity of the upstream section (3A).

6. The device as claimed in any one of the preceding claims, characterized in that the collect cylinder (19) is provided with a nipping member (23) arranged clear of the part of the cylinder (1) having the belt length (3b) of the belt guide (3) trained around it.

7. The device as claimed in claim 6, characterized in that the nipping member (23) is in the form of a nipping belt.

8. The device as claimed in anv. ony of the preceding claims, characterized in that the receiving cylinder (7) is in the form of a receiving cylinder and in that a device is provided putting its folding blades (13) into operation on every number of revolutions corresponding to the number of strand sections deposited on it forming the inner part (1).

9. The device as claimed in any one of the preceding claims, characterized in that the collect cylinder (19) and the receiving cylinder (7) in the form of a collect cylinder is in the form of a switch over cylinder able to be switched over from collect operation to non-collect operation.

10. The device as claimed in claim 9, characterized in that the drive speed of the transverse cutter producing the strand sections which are not to be coiiected and of the drawing rolls (9) associated therewith is reduced in relation to the drive speed of the transverse cutter (8) producing the strand sections to be collected, and of the drawing rolls (9) placed upstream therefrom with the ratio of the collected plies and in the case of two collected plies by around 50 % and in that for non-collect operation of the receiving cylinder (7) and, respectively, of the collect cylinder (19) the distance between two successive activations of the folding blades (13) and, respectively, of the lifting lugs (21) is reduced in relation to the activation distance by the same ratio in collect operation.

## Revendications

1. Dispositif pour la fabrication de produits pliés constitués de tronçons de bande (1a, 1b et 2a, 2b) et comportant une partie intérieure (1) et une partie extérieure (2) qui diffère de celle-là au point de vue du matériau, de la couleur etc., le dispositif comportant un cylindre récepteur (7) qui est équipé d'organes preneurs (12) commandés et agencés pour tenir les tronçons de bande déposés sur lui, ainsi que de couteaux de pliage (13) coopérant avec les boîtes de pliage (14) d'un cylindre à boîtes de pliage (15), et contre lequel s'appliquent un convoyeur à rubans (3) qui lui amène les tronçons de bande (2a, 2b) formant ladite partie extérieure (2) et qui embrasse une zone avant (5) de son pourtour, située en amont du cylindre à boîtes de pliage (15), et un convoyeur à rubans (4) qui lui amène les tronçons de bande (1a, 1b) formant ladite partie intérieure (1) et qui embrasse une zone arrière (6) de son pourtour, située en amont de ladite zone avant (5), caractérisé en ce qu'il comporte, dans la zone du convoyeur avant (3) qui amène les tronçons de bande (2a, 2b) formant ladite partie extérieure (2), un cylindre collecteur (19) qui tourne en synchronisme avec le cylindre récepteur (7) et qui est partiellement embrassé par un jeu de rubans (3b) du convoyeur correspondant (3), l'autre jeu de rubans (3a) du convoyeur correspondant étant interrompu à l'emplacement-de ce cylindre collecteur, lequel est équipé d'organes preneurs (20) commandés et agencés pour tenir les tronçons de bandes (2a, 2b) qui lui sont amenés, ainsi que de languettes d'extraction (21) qui sont commandées et associées à ces organes preneurs, et en ce qu'il comporte un mécanisme actionnant lesdites languettes d'extraction (21), dans la zone du jeu de rubans de convoyeur (3a) embrassant partiellement le cylindre collecteur (19), à chaque nombre de tours de ce cylindre correspondant au nombre de tronçons de bande déposés les uns sur les autres sur le cylindre collecteur (19).

2. Dispositif selon la revendication 1, caractérisé en ce que le cylindre récepteur (7) et le cylindre collecteur (19) sont reliés au moyen d'un arbre longitudinal d'entraînement (25).

3. Dispositif selon l'une des revendications précédentes, caractérisé en ce qu'il comporte, à proximité de l'extrémité du jeu de rubans interrompu (3a) du convoyeur (3) associé au cylindre collecteur (19), du côté de ce cylindre (19), un coin de guidage (22) stationnaire et pourvu d'une surface d'appui orientée sensiblement tangentiellement par rapport au pourtour du cylindre collecteur (19).

4. Dispositif selon la revendication 3, caractérisé en ce que le coin de guidage (22) est disposé dans la zone d'actionnement des languettes d'extraction (21) montées sur le cylindre collecteur (19).

5. Dispositif selon l'une des revendications précédentes, caractérisé en ce que le convoyeur (3) associé au cylindre collecteur (19) comporte deux tronçons consécutifs (3A, 3B), et en ce que le cylindre collecteur (19) est disposé dans la zone du tronçon situé en amont (3A).

6. Dispositif selon l'une des revendications précédentes, caractérisé en ce qu'il comporte un organe d'appui (23) associé au cylindre collecteur (19), cet organe étant disposé hors de la zone du cylindre qui est embrassée par ledit jeu de rubans (3b) du convoyeur (3).

7. Dispositif selon la revendication 6, caractérisé en ce que l'organe d'appui (23) est constitué par une bande d'appui.

8. Dispositif selon l'une des revendications précédentes, caractérisé en ce que le cylindre récepteur (7) est agencé comme cylindre collecteur, et en ce qu'il est prévu un mécanisme actionnant ses couteaux de pliage (13) à chaque nombre de tours correspondant au nombre des tronçons de bande déposés les uns sur les autres sur ce cylindre et formant ladite partie intérieure (1).

9. Dispositif selon l'une des revendications précédentes, caractérisé en ce que le cylindre collecteur (19) et/ou le cylindre récepteur (7) agencé comme cylindre collecteur est formé par un cylindre commutable entre le régime collecteur et le régime non collecteur.

10. Dispositif selon la revendication 9, caractérisé en ce que la vitesse d'entraînement du dispositif de coupe transversale (8) produisant les tronçons de bande n'ayant pas à être collectés et des rouleaux de traction (9) associés à celui-ci est réduite par rapport à la vitesse d'entraînement du dispositif de coupe transversale (8) produisant les tronçons de bande à collecter et des rouleaux de traction (9) associés à celui-ci, à proportion du nombre de couches à collecter, notamment de 50 % pour deux couches à collecter, et en ce que dans le régime non collecteur du cylindre récepteur (7) ou du cylindre collecteur (19), l'écart entre deux actionnements consécutifs des couteaux de pliage (13) et des languettes d'extraction (21) est réduit dans la même proportion par rapport à l'écart entre les actionnements dans le régime collecteur.
